# EUROPÄISCHE PATENTSCHRIFT

(11) **EP 1 831 552 B1**
(45) Veröffentlichungstag und Bekanntmachung des Hinweises auf die Patenterteilung: **29.04.2009**
(21) Anmeldenummer: 05819263.4
(22) Anmeldetag: 16.12.2005
(51) Int. Cl.: F04B 27/10

(54) **TROCKENLAUFENDER TAUMELSCHEIBENVERDICHTER MIT EINER KOLBENSTANGENLAGERUNG**
DRY-RUNNING SWASH PLATE COMPRESSOR WITH A PISTON-ROD MOUNTING
COMPRESSEUR A PLATEAU OSCILLANT FONCTIONNANT A SEC AVEC LOGEMENT SUR PALIER DE LA TIGE DE PISTON

(30) Priorität: 20.12.2004 DE 102004061233
(43) Veröffentlichungstag der Anmeldung: 12.09.2007
(73) Patentinhaber: KNORR-BREMSE SYSTEME FÜR NUTZFAHRZEUGE GMBH, 80809 München (DE)
(72) Erfinder: SPURNY, Dieter, 85293 Reichertshausen (DE)
(74) Vertreter: Mattusch, Gundula
(86) Internationale Anmeldenummer: PCT/EP2005/013604
(87) Internationale Veröffentlichungsnummer: WO 2006/066830

(56) Entgegenhaltungen:
- EP-A- 0 859 151
- EP-A- 1 273 799
- DE-A1- 19 501 220
- DE-A1- 19 847 159
- DE-A1- 19 922 511

## Beschreibung

Die vorliegende Erfindung betrifft einen trockenlaufenden Taumelscheibenverdichter, mit mindestens einer axial bewegbaren antreibenden Kolbenstange, welche die Antriebskraft an in einem zugeordneten Zylinder laufenden Kolben zur Erzeugung der Druckluft weiterleitet, wobei die axial bewegbare Kolbenstange über eine ortsfest zum Verdichtergehäuse angeordnete Lagerbohrung geführt ist.

Das Einsatzgebiet eines derartigen Verdichters, welcher als Linearverdichter über eine axial bewegbare Kolbenstange angetrieben wird, erstreckt sich vornehmlich auf die Nutzfahrzeugtechnik. Weitere Linearverdichter sind: Kurbelschleifenverdichter, Kreuzkopfverdichter und insbesondere Taumelscheibenverdichter.

In Nutzfahrzeugen kommen Verdichter zum Einsatz, welche meist direkt über den Motor des Nutzfahrzeuges angetrieben werden und Druckluft zur Speisung des Druckluft-Bordnetzes liefern. Bei Nutzfahrzeugen wird die so erzeugte Druckluft beispielsweise zum Betrieb einer Druckluft-Bremsanlage genutzt.

In allgemein bekannter Weise werden für die Drucklufterzeugung in Nutzfahrzeugen vornehmlich ölgeschmierte Kolbenverdichter eingesetzt. Die Schmierung dieser Verdichter erfolgt meist aus dem Ölkreislauf des Motors. Hierbei gelangt allerdings zwangsläufig Öl über die Kolben des Verdichters in die erzeugte Druckluft. Je nach Alter und Wartungszustand des Verdichters können erhebliche Ölmengen über die Druckluft in die Umwelt gelangen, nämlich über diverse Entlüftungsöffnungen des Druckluft-Bordnetzes. Ein weiteres Problem ölgeschmierter Kolbenverdichter im Nutzfahrzeugbereich besteht darin, dass immer höhere Betriebsdrücke vom Verdichter abverlangt, womit recht hohe thermische Beanspruchungen einhergehen, welche zu Verkokung eines Teils des in die Druckluft gelangten Öls führt. Diese Ölkohle lagert sich innerhalb des Innenraums des Zylinders im Verdichter und nachgeschalteten Druckluftgeräten ab und beeinflusst dort sehr nachhaltig deren Standzeit.

Aus der EP 0 859 151 A2 geht ein Verdichter zur Drucklufterzeugung in Nutzfahrzeugen hervor, welcher dieses Problem dadurch löst, in dem der Verdichter hier weitestgehend trockenlaufend konstruiert ist Der Verdichter ist nach Art eines Taumelscheibenverdichters aufgebaut und weist lediglich ein herkömmliches ölgeschmiertes Triebwerk auf, welches im Wesentlichen aus einer auf einer Antriebswelle angeordneten Taumelscheibe mit Halbkugeln in Lagerpfannen besteht, die eine Lageranordnung zu Übertragung der Drehbewegung in eine oszillierende Hubbewegung bilden. Von der Lageranordnung aus verlaufen Kolbenstangen zu diversen Kolben, welche durch eine Hin- und Herbewegung in zugeordneten Zylindern in an sich bekannter Weise die Druckluft erzeugen. Gewöhnlich sind mehrere Kolben auf einem Umfangskreis benachbart zueinander angeordnet, um eine möglichst hohe Förderleistung des Taumelscheibenverdichters zu realisieren.

Die Lagerung der Kolbenstangen ortsfest zum Verdichtergehäuse erfolgt über Lagerbohrungen auf der ölgeschmierten Triebwerkseite. Die Lagerbohrungen erstrecken sich auf einem Umfangskreis unter Winkelabstand zueinander parallel zur Längsachse des Kompressors durch einen mittleren Gehäuseabschnitt, an welchem den Kolben zugewandt einzelne ölabstreifende Abdichtelemente vorgesehen sind. An der Rückseite der Kolben befinden sich Ansaugkammern, die durch einen Ringraum zu einem gemeinsamen Ansaugraum verbunden sind, in welchen ein Ansauganschluss an die Atmosphäre mündet.

Ein Problem dieses Standes der Technik resultiert aus der Tatsache, dass an den Bereich der Führung der Kolbenstange aufgrund der hierauf einwirkenden unterschiedlichen Kräfte besonders hohe Anforderungen gestellt sind. So kann es beispielsweise im Laufe der Lebenszeit des Taumelscheibenverdichters an dieser Stelle zu einem Ausschlagen der Lagerbohrung kommen, da diese aus der Drehung der Taumelscheibe resultierende Radialkräfte aufzunehmen hat. Diese Kräfte treten insbesondere an dem der Taumelscheibe zugeordneten Endbereich der Lagerbohrung auf. Einem Verschleiß der Lagerbohrung wurde bisher dadurch entgegengewirkt, indem die Lagerbohrung mit einer großen Länge und geringen Toleranzen dimensioniert wurde. Diese Maßnahmen führen jedoch zu einer unerwünschten Vergrößerung der geometrischen Abmessungen des gesamten Verdichters bzw. zu einem erhöhten Fertigungsaufwand für die Herstellung der langen, eng tolerierten passung. Die Paarung Kolbenstange zu Lagerbohrung muss zuverlässig ein Eindringen von Öl aus der Triebwerksseite in den Innenraum des Zylinders vermeiden. Gleichzeitig ist die Gleitreibung zwischen den beiden relativ zu einander bewegten Bauteilen gering zu hatten, um den Wirkungsgrad des Taumelscheibenverdichters nicht negativ zu beeinflussen. Des Weiteren sollte verhindert werden, dass Druckluft aus dem Innenraum des Zylinders nicht in den Bereiche des Triebwerks gelangt.

Aus der DE 198 47 159 A1 ist ein gattungsgemaßer Taumelscheibenverdichter bekannt. Der Gegenstand des Patentanspruchs 1 ist gegenüber diesem Dokument abgegrenzt. Da die Taumelscheibe in einem Ölbad läuft, handelt es sich hier um einen ölgeschmierten Taumelscheibenverdichter. Die vorstehend aufgeführten Probleme im Zusammenhang mit der Lagerbohrung der Kolbenstange werden hier dadurch gelöst, dass jede Kolbenstange auf der ölgeschmierten Triebwerksseite in einer Lagerbuchse gelagert ist. Die Lagerbüchsen erstrecken sich auf einen Teilkreis unter Winkelabstand zueinander parallel zur Längsachse des Taumelscheibenverdichters durch einen mittleren Gehäuseabschnitt, an welchem den Kolben zugewandt ölabstreifende Abdichtelemente vorgesehen sind. Bei Wegfall des Ölbades, also bei Ausgestaltung dieses Taumetscheibenverdichters zu einem trockenlaufenden Taumelscheibenverdichter, könnte eine ausreichende Schmierung der Lagerstelle nicht mehr sicher gestellt werden.

Es ist daher die Aufgabe der vorliegenden Erfindung einen gattungsgemäßen Taumelscheibenverdichter dahingehend weiter zu verbessern, dass eine zuverlässige Kolbenstangenlagerung über eine möglichst lange Betriebszeit sichergestellt ist.

Die Aufgabe wird ausgehend von einem Taumelscheibenverdichter gemäß dem Oberbegriff von Anspruch 1 in Verbindung mit dessen kennzeichnenden Merkmalen gelöst Die nachfolgenden abhängigen Ansprüche geben vorteilhafte Weiterbildungen der Erfindung wider.

Die Erfindung schließt die technische Lehre ein, das die Lagerbohrung im Bereich des der Taumelscheibe zugewandten Endes mit einer ersten schmierbaren Gleitlagerbuchse ausgestattet ist, welche mit Mitteln zur Ölversorgung in Verbindung steht, und das die Lagerbohrung im Bereich des dem Kolben zugewandten Endes mit einer zweiten - trockenlauffähigen - Gleitlagerbuchse ausgestattet ist.

Der Vorteil der erfindungsgemäßen Lösung besteht insbesondere darin, dass die hochbeanspruchte Lagerstelle durch die schmierbare Gleitlagerbuchse mit externer Ölversorgung zuverlässig gekühlt und geschmiert werden kann. Hierfür ist es dann nicht mehr erforderlich, Öl aus dem Bereich des Triebwerks zu verwenden. Durch die separate Ölversorgung der Lagerstelle, welche durch eine Gleitlagerbuchse verstärkt ist, leistet einen Beitrag dafür, den gesamten Bereich des Triebwerks trockenlaufend, d. h. durch örtliche Dauerschmierungsmaßnahmen, auszubilden, um einen vollständig trockenlaufenden Taumelscheibenverdichter zu erhalten. Durch die Verwendung der erfindungsgemäßen ersten schmierbaren Gleitlagerbuchse sind auch Mischreibungszustände in diesem Bereich weitgehend ausgeschlossen. Da die Stelle, an der die zweite Gleitlagerbuchse angeordnet ist sowieso Ölversorgungsprobleme infolge der Längsbewegung der Kolbenstange hat, ist hierfür eine andere, nämlich trockenlauffahige Gleitlagerbuchse, vorgesehen. Die trockenlauffähige Gleitlagerbuchse fungiert gleichzeitig als Abstreifer vor nachgeschalteten Dichtungselementen zum Innenraum des Zylinders hin. Die Kombination der speziellen Gleitlagerbuchsen innerhalb der Lagerbohrung ermöglicht insgesamt eine langlebige Stangenlagerung.

Vorzugsweise umfassen die Mittel zur eigenen Ölversorgung der ersten schmierbaren Gleitlagerbuchse einen ortsfest zum Verdichtergehäuse verlaufenden Ölkanal. Der Ölkanal führt ausgehend von einem wiederbefüllbaren Ölreservoir im Verdichtergehäuse das Öl an die erste Gleitlagerbuchse. Vorteilhaft hierbei ist, dass Öl, welches aus der schmierbaren Gleitlagerbuchse in Richtung des Triebwerks entweicht, durch Drehung der Antriebswelle in Spritzöl umgewandelt wird, welches zu einer Schmierung der Lageranordnung zwischen Taumelscheibe und Kolbenstange beiträgt. Das Ölreservoir zu Speisung des Ölkanals kann an einen Schmiermittelkreislauf des Taumelscheibenverdichters oder eines Nutzfahrzeuges abgeschlossen werden. Hierüber erfolgt das Wiederauffüllen des Ölreservoirs dann automatisch.

Als schmierbare Gleitlagerbuchse eignet sich im Rahmen der Erfindung besonders eine Mehrstoffbuchse aus einer Stahl-Aluminium-Legierung. Bei der zweiten, trockenlaufenden Gleitlagerbuchse kann das Material PTFE (Teflon) zur Anwendung kommen. Dieses Material gewährleistet die an der Lagerstelle speziell benötigten Lagereigenschaften.

Gemäß einer weiteren die Erfindung verbessernde Maßnahme ist zur Abdichtung der Grenzstelle zwischen dem Druckluft enthaltenden Zylinder und dem die Taumelscheibe umfassenden Triebwerk entweder ein einziger Dichtring oder vorteilhafter Weise eine zwischen der zweiten trockenlauffähigen Gleitlagerbuchse und dem Innenraum des Zylinders auf die Kolbenstange wirkende Dichtungsanordnung vorgesehen. Eine Anforderung an diese Stangenabdichtung besteht darin, dass diese zu Seiten des Triebwerks Öl und zu Seiten des Zylinders Druckluft abdichten muss, und die beiden Bereiche des Taumelscheibenverdichters insoweit zuverlässig trennen muss. An der vorstehend angegebenen Stelle liefert eine Dichtungsanordnung das gewünschte Ergebnis.

Besonders eignet sich hierfür eine Dichtungsanordnung, die aus einem ersten Dichtelement zur Ölabdichtung besteht, das benachbart zu der zweiten trockenlauffähigen Gleitlagerbuchse angeordnet ist, und das mit einem zweiten hierzu axial beabstandeten Dichtelement zur Druckluftabdichtung zusammenwirkt, das benachbart zum Innenraum des Zylinders angeordnet ist, wobei der Bereich zwischen beiden Dichtelementen über einen Entlüftungskanal mit der Atmosphäre in Verbindung steht.

Infolge der Atmosphärenverbindung können beide Dichtelemente einwandfrei funktionieren und eine zuverlässige Abtrennung der benachbarten Bereiche des Taumelscheibenverdichters ist in einfacher Weise umsetzbar. Eine gegenseitige Beeinflussung der Dichtelemente durch Öl bzw. Druckluft wird somit ausgeschlossen.

Vorzugsweise sollte der zwischen beiden Dichtelementen angeordnete Entlüftungskanal ausgehen vom Bereich der Dichtungsanordnung in eine unterhalb des Kolbens angeordneten und mit der Atmosphäre in Verbindung stehenden Ansaugkammer einmünden. Diese Maßnahme bedingt, dass ein Ansaugen der Druckluft bei dem Taumelscheibenverdichter durch ein im Kolben integriertes Rückschlagventil durchgeführt wird. Hierdurch ergibt sich die Lage der Ansaugkammer unterhalb des Kolbens in einem Bereich des Taumelscheibenverdichters also, der eine kurze Kanalführung des Entlüftungskanals ermöglicht. Denn die Dichtungsanordnung ist in unmittelbarer Nähe zu der Ansaugkammer platziert. Ein derart kurzer Entlüftungskanal lässt sich in einfacher Weise durch Bohren herstellen.

Gemäß einer weiteren die Erfindung verbessernde Maßnahme werden optimale Dichtergebnisse dadurch erreicht, dass das erste Dichtelement zur Ölabdichtung und auch das zweite Dichtelement als Profildichtring mit einer innenradialen Dichtlippe ausgebildet sind. Natürlich lassen sich auch vergleichbare Dichtelemente verwenden, sofern diese eine zuverlässige Abdichtung der axial zueinander bewegbaren Bauteile gewährleisten.

Eine weitere, die Dichtwirkung verbessernde Maßnahme besteht darin, dass die aus Stahl bestehende Kolbenstange mit einer Oberfläche versehen ist, welche eine ähnliche Oberflächengüte wie Kolbenstangen von Pneumatikzylindern aufweist, vorzugsweise maximal 4 µm.

Weitere die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: einen Längsschnitt durch einen trockenlaufenden Taumelscheibenverdichter, und
- Figur 2: eine Detailvergrößerung aus Figur 1 im Bereich einer der Kolbenstangen.

Der in Figur 1 dargestellte trockenlaufende Taumelscheibenverdichter weist seitens des Triebwerkes eine Antriebswelle 1 auf, welche durch einen - hier nicht weiter dargestellten - Motor in Drehbewegung versetzt wird. An der Antriebswelle 1 ist eine Taumelscheibe 2 in an sich bekannter Weise befestigt. Die Taumelscheibe 2 setzt über eine Lageranordnung 3 die Drehbewegung der Antriebswelle 1 in eine oszillierende Hubbewegung um. Die Hubbewegung wird auf eine an der Lageranordnung 3 angebrachten Kolbenstange 4 übertragen. Neben der Kolbenstange 4 sind noch weitere Kolbenstangen mit zugeordneten Lageranordnungen vorhanden; die nachfolgende Beschreibung ist also exemplarisch zu verstehen. Die Kolbenstange 4 leitet die aufgrund der Drehung der Taumelscheibe 2 erzeugte Hin- und Herbewegung an einen Kolben 5 weiter, welcher an dem der Lageranordnung 3 gegenüberliegenden Ende der Kolbenstange 4 koaxial befestigt ist. Der Kolben 5 läuft innerhalb eines zugeordneten Zylinders 6, in welchem die Druckluft aufgrund der Bewegung des Kolbens 5 erzeugt wird. Eine Ansaugung von Luft aus der Atmosphäre erfolgt durch den Kolben hindurch, welcher zu diesem Zwecke eine Rückschlagventileinrichtung 7 besitzt Die komprimierte Druckluft verlässt den Zylinder 6 über eine weitere entsprechend geschaltete Rückschlagventileinrichtung 8 am Zylinderkopf 9, die an das Ventilgehäuse 10 angebracht ist.

Die axiale Führung der Kolbenstange 4 erfolgt über eine ortsfest zum Verdichtergehäuse 10 angeordnete Lagerbohrung 11.

Wie im einzelnen aus Figur 2 ersichtlich ist, ist die Lagerbohrung 11 im Bereich des der Taumelscheibe 2 zugewandeten Endes mit einer ersten Gleitlagerbuchse 12 ausgestattet. Die Gleitlagerbuchse 12 ist über Mittel zur Ölversorgung schmierbar. Die Mittel zur Ölversorgung der schmierbaren Gleitlagerbuchse 12 bestehen aus einem Ölkanal 13 zur Zuführung von Öl zu der schmierbaren Gleitlagerbuchse 12 ausgehend von einem Ölreservoir 14, welches im Bereich des Ventilgehäuses 10 angeordnet ist und über den Schmierkreislauf des Taumelscheibenverdichters wiederbef"ullbar ist. Die schmierbare Gleitlagerbuchse 12 besteht aus einer Kupfer-Blei-Legierung.

Außerdem ist die Lagerbohrung 11 im Bereich des dem Kolben 5 zugewandten Endes mit einer zweiten, trockenlauffähigen Gleitlagerbuchse 15 ausgestattet. Die trockenlauffähige Gleitlagerbuchse 15 besitzt hier eine Gleitlagerschicht aus PTFE.

Der Druckluft enthaltende Zylinder 6 ist gegenüber des die Taumelscheibe 2 umfassenden Triebwerks mit einer Dichtungsanordnung abgedichtet, welche zwischen der zweiten trockenlauffähigen Gleitlagerbuchse 15 und dem Innenraum des Zylinders 2 dichtend auf die Kolbenstange 4 wirkt.

Die Dichtungsanordnung besteht hier aus einem ersten Dichtelement 16 zur Ölabdichtung, welches insoweit benachbart zu der zweiten trockenlaufenden Gleitlagerbuchse 15 angeordnet ist und ein Eindringen von dem der ersten Gleitlagerbuchse 12 zugeführten Öl infolge der Hin- und Herbewegung der Kolbenstange 4 in den Bereich des Zylinders 2 vermeidet. Benachbart zum ersten Dichtelement 16 ist ein zweites, hierzu axial beabstandet angeordnetes Dichtelement 17 vorgesehen. Das zweite Dichtelement 17 hat die Aufgabe, einen Abfluss von Druckluft aus dem Innenraum des Zylinders 2 zu vermeiden. Zur zuverlässigen Medienabtrennung ist der Bereich zwischen beiden Dichtelementen 16 und 17 über einen Entlüftungskanal 18 mit der Atmosphäre verbunden. Der Entlüftungskanal 18 verläuft konkret ausgehend vom Bereich der Dichtungsanordnung in eine unterhalb des Kolbens 5 vorgesehene und mit der Atmosphäre in Verbindung stehende Ansaugkammer 19 zur Verbesserung der Dichtwirkung zwischen den als Profildichtring ausgebildeten Dichtelementen 16 und 17 und der Kolbenstange 4 besteht letztere aus Stahl mit einer polierten Oberfläche, welche in ihrer Oberflächengüte der Oberfläche eines Pneumatikzylinders entspricht.

Die vorliegende Erfindung ist nicht beschränkt auf das vorstehend beschriebene bevorzugte Ausführungsbeispiel. Es sind vielmehr auch Abwandlungen hiervor denkbar, die vom Schutzbereich der nachfolgenden Ansprüche umfasst sind. So ist es auch möglich, erforderlichenfalls weitere Gleitlagerbuchsen in der Lagerbohrung für die Kolbenstange unterzubringen oder diese mit einer durchgängigen Gleitlagerbuchse mit unterschiedlichen Funktionsbereichen entsprechend dieser Erfindung zu versehen.

### Bezugszeichenliste

- **1**: Antriebswelle
- **2**: Taumelscheibe
- **3**: Lageranordnung
- **4**: Kolbenstange
- **5**: Kolben
- **6**: Zylinder
- **7**: Rückschlagventileinrichtung
- **8**: Rückschlagventileinrichtung
- **9**: Zylinderkopf
- **10**: Verdichtergehäuse
- **11**: Lagerbohrung
- **12**: Gleitlagerbuchse
- **13**: Ölkanal
- **14**: Ölreservoir
- **15**: Gleitlagerbuchse
- **16**: Dichtelement
- **17**: Dichtelement
- **18**: Entlüftungskanal
- **19**: Ansaugkammer

## Patentansprüche

1. Trockenlaufender Taumelscheibenverdichter, mit mindestens einer axial bewegbaren antreibenden Kolbenstange (4), welche die Antriebskraft an in einem zugeordneten Zylinder (6) laufenden Kolben (5) zur Erzeugung der Druckluft weiterleitet, wobei die axial bewegbare Kolbenstange (4) über eine ortsfest zum Verdichtergehäuse (10) angeordnete Lagerbohrung (11) geführt ist, wobei die Lagerbohrung (11) im Bereich des der Taumelscheibe (2) zugewandten Endes mit einer ersten schmierbaren Gleitlagerbuchse (12) ausgestattet ist, weiche mit Mitteln zur Ölversorgung in Verbindung steht,
**dadurch gekennzeichnet, dass** die Lagerbohrung (11) im Bereich des dem Kolben (5) zugewandten Endes mit einer zweiten Gleitlagerbuchse (15) ausgestattet ist, die nach Art einer trockenlauffahigen Gleitlagerbuchse ausgeführt ist.

2. Trockenlaufender Taumelscheibenverdichter nach Anspruch 1,
**dadurch gekennzeichnet, dass** die Mittel zur Ölversorgung einen Ölkanal (13) zur Zuführung von Öl ausgehend von einem wiederbefüllbaren Ölreservoir (14) im Verdichtergehäuse (10) an die erste Gleitlagerbuchse (12) umfassen.

3. Trockenlaufender Taumelscheibenverdichter nach Anspruch 1,
**dadurch gekennzeichnet, dass** die erste Gleitlagerbuchse (12) nach Art einer Mehrstoffbuchse ausgeführt ist.

4. Trockenlaufender Taumelscheibenverdichter nach Anspruch 1,
**dadurch gekennzeichnet, dass** die Gleitlagerschicht der zweiten, trockenlauffähigen Gleitlagerbuchse (15) als PTFE-Beschichtung ausgeführt ist.

5. Trockenlaufender Taumelscheibenverdichter nach Anspruch 1,
**dadurch gekennzeichnet, dass** auf der Kolbenstange (4) mindestens ein Dichtrinng an der dem Innenraum des Zylinders (6) zugewandten Seite der trockenlauffähigen Gleitlagerbuchse (15) vorgesehen ist.

6. Trockenlaufender Taumelscheibenverdichter nach Anspruch 1,
**dadurch gekennzeichnet, dass** zur Abdichtung der Grenzstelle zwischen dem Druckluft enthaltenden Zylinder (6) und dem die Taumelscheibe (2) umfassenden Triebwerk eine zwischen der zweiten trockenlauffähigen Gleitlagerbuchse (15) und dem Innenraum des Zylinders (6) auf die Kolbenstange (4) wirkende Dichtungsanordnung vorgesehen ist.

7. Trockenlaufender Taumelscheibenverdichter nach Anspruch 6,
**dadurch gekennzeichnet, dass** die Dichtungsanordnung aus einem ersten Dichtelement (16) zur Ölabdichtung besteht, das benachbart zu der zweiten trockenlauffähigen Gleitlagerbuchse (15) angeordnet ist und das mit einem zweiten hierzu axial beabstandeten Dichtelement (17) zur Druckluftabdichtung zusammenwirkt, das benachbart zum Innenraum des Zylinders (6) angeordnet ist, wobei der Bereich zwischen beiden Dichtelementen (16, 17) über einen Entlüftungskanal (18) mit der Atmosphäre in Verbindung steht.

8. Trockenlaufender Taumelscheibenverdichter nach Anspruch 7,
**dadurch gekennzeichnet, dass** der Entlüftungskanal (18) ausgehend vom Bereich der Dichtungsanordnung in eine unterhalb des Kolbens (5) angeordneten und mit der Atmosphäre in Verbindung stehenden Ansaugkammer(19) einmündet.

9. Trockenlaufender Taumelscheibenverdichter nach Anspruch 7,
**dadurch gekennzeichnet, dass** das erste Dichtelement (16) zur Ölabdichtung nach Art eines Profildichtrings mit innenradialer Dichtlippe ausgebildet ist.

10. Trockenlaufender Taumelscheibenverdichter nach Anspruch 7,
**dadurch gekennzeichnet, dass** das zweite Dichtelement (17) zur Druckluftabdichtung ebenfalls nach Art eines Profildichtrings mit innenradialer Dichtlippe ausgebildet ist.

11. Trockenlaufender Taumelscheibenverdichter nach einem der vorstehenden Ansprüche,
**dadurch gekennzeichnet, dass** die Kolbenstange (4) aus Stahl besteht und eine durchschnittliche Oberflächenrauheit von maximal 4 µm aufweist.

12. Trockenlaufender Taumelschescheibenverdichter nach einem der vorstehenden Ansprüche,
**dadurch gekennzeichnet, dass** dieser als Taumelscheibenverdichter ausgebildet ist und mit einer an einer Antriebswelle (1) befestigten Taumelscheibe (2) und über eine Lageranordnung (3) die antreibende Drehbewegung in eine oszillierende Hubbewegung für die Kolbenstange (4) umsetzt.

## Claims

1. Dry-running swash plate compressor, with at least one axially movable driving piston rod (4) which passes on the driving force to a piston (5) running in an associated cylinder (6) to produce compressed air, the axially movable piston rod (4) being guided through a bearing bore (11) whose position it fixed relative to the compressor housing (10), the said bearing bore (11) being fitted in the area of its end facing towards the swash plate (2) with a first slide bearing bush (12) that can be lubricated, which is connected to oil supply means,
**characterised in that** in the area of its end facing the piston (5) the bearing bore (11) is fitted with a second slide bearing bush (15) made as a slide bearing bush capable or dry running.

2. Dry-running swash plate compressor according to Claim 1,
**characterised in that** the oil supply means comprise an oil duct (13) for the supply of oil from a refillable oil reservoir (14) in the compressor housing (10) to the first slide bearing bush (12).

3. Dry-running swash plate compressor according to Claim 1,
**characterised in that** the first slide bearing bush (12) is made as a multi-material bush.

4. Dry-running swash plate compressor according to Claim 1,
**characterised in that** the slide bearing lining of the second slide bearing bush (15) capable of dry running consists of a PTFE lining.

5. Dry-running swash plate compressor according to Claim 1,
**characterised in that** at least one sealing ring is provided on the piston rod (4), on the side of the dry-running slide bearing bush (15) facing towards the inside space on the cylinder (6).

6. Dry-running swash plate compressor according to Claim 1,
**characterised in that** to seal the boundary between the cylinder (6) containing compressed air and the drive mechanism comprising the swash plate (2), a seal arrangement that acts upon the piston rod (4) is provided between the second, dry-running slide bearing bush (15) and the inside space of the cylinder (6).

7. Dry-running swash plate compressor according to Claim 6,
**characterised in that** the sealing arrangement consists of a first seal element (16) made for oil sealing, arranged close to the second, dry-running slide bearing bush (15) and cooperating with a second seal element (17) an axial distance away from it, made as a compressed-air seal, arranged close to the inside space of the cylinder (6), the area between the two said seal elements (16, 17) being connected to the atmosphere by a venting duct (18).

8. Dry-running swash plate compressor according to Claim 7,
**characterised in that** starting from the area of the seal arrangement, the venting duct (18) opens into a suction chamber (19) located under the piston, which communicates with the atmosphere.

9. Dry-running swash plate compressor according to Claim 7,
**characterised in that** the first, oil-seal element (16) is in the form of a profiled sealing ring with an inner radial sealing lip.

10. Dry-running swash plate compressor according to Claim 7,
**characterised in that** the second, compressed-air seal element (17) is also in the form of a profiled sealing ring with an inner radial sealing lip.

11. Dry-running swash plate compressor according to any of the preceding claims,
**characterised in that** the piston rod (4) is made of steel and has a mean surface roughness of at most 4 µm.

12. Dry-running swash plate compressor according to any of the preceding claims,
**characterised in that** it is made as a swash plate compressor and converts the driving rotary movement into an oscillating stroke movement of the piston rod (4) by means of a swash plate (2) fixed on a driveshaft (1) and by means of a bearing arrangement (3).

## Revendications

1. Compresseur à plateau oscillant fonctionnant à sec, comprenant au moins une tige (4) de piston d'entraînement mobile axialement, qui, pour produire de l'air comprimé, applique la force d'entraînement à un piston (5) passant dans un cylindre (6) associé, la tige (4) de piston mobile axialement étant guidée par un alésage (11) de palier disposé de manière fixe par rapport à l'enveloppe (10) du compresseur, l'alésage (11) de palier étant équipé, dans la partie de l'extrémité tournée vers le plateau (2) oscillant, d'un premier coussinet (12) lisse lubrifiable qui communique avec des moyens de communication en huile,
**caractérisé en ce que** l'alésage (11) de palier est équipé, dans la partie de l'extrémité tournée vers le piston (5), d'un deuxième coussinet (15) lisse réalisé à la façon d'un coussinet apte à fonctionner à sec.

2. Compresseur à plateau oscillant fonctionnant à sec suivant la revendication 1,
**caractérisé en ce que** les moyens d'alimentation en huile comprennent un canal (13) pour de l'huile, pour amener de l'huile au premier coussinet (12) lisse à partir d'un réservoir (14) à huile pouvant être rempli dans l'enveloppe (10) du compresseur.

3. Compresseur à plateau oscillant fonctionnant à sec suivant la revendication 1,
**caractérisé en ce que** le premier coussinet (12) lisse est réalisé à la manière d'un coussinet à plusieurs matériaux.

4. Compresseur à plateau oscillant fonctionnant à sec suivant la revendication 1,
**caractérisé en ce que** la couche du deuxième coussinet (15) lisse fonctionnant à sec est réalisée sous la forme d'un revêtement en PTFE.

5. Compresseur à plateau oscillant fonctionnant à sec suivant la revendication 1,
**caractérisé en ce que** sur la tige (4) de piston est prévu au moins un joint d'étanchéité du côté du coussinet (15) lisse fonctionnant à sec, tourné vers l'intérieur du cylindre (6).

6. Compresseur à plateau oscillant fonctionnant à sec suivant la revendication 1,
**caractérisé en ce que**, pour rendre étanche la limite entre le cylindre (6) contenant l'air comprimé et le mécanisme moteur comprenant le plateau (2) oscillant, il est prévu un dispositif d'étanchéité agissant sur la tige (4) de piston entre le deuxième coussinet (15) lisse fonctionnant à sec et l'intérieur du cylindre (6).

7. Compresseur à plateau oscillant fonctionnant à sec suivant la revendication 6,
**caractérisé en ce que** le dispositif d'étanchéité est constitué d'un premier élément (16) d'étanchéité, pour obtenir l'étanchéité vis-à-vis de l'huile, qui est disposé au voisinage du deuxième coussinet (15) lisse fonctionnant à sec et qui coopère pour obtenir l'étanchéité vis-à-vis de l'air comprimé avec un deuxième élément (17) d'étanchéité, qui en est distant axialement et qui est voisin de l'intérieur du cylindre (6), la partie entre les deux éléments (16, 17) d'étanchéité communiquant avec l'atmosphère par un canal (18) de purge d'air.

8. Compresseur à plateau oscillant fonctionnant à sec suivant la revendication 7,
**caractérisé en ce que** le canal (18) de purge d'air débouche, en partant de la partie du dispositif d'étanchéité, dans une chambre (19) d'aspiration disposée en dessous du piston (5) et communiquant avec l'atmosphère.

9. Compresseur à plateau oscillant fonctionnant à sec suivant la revendication 7,
**caractérisé en ce que** le premier élément (16) d'étanchéité est, pour obtenir l'étanchéité vis-à-vis de l'huile, constitué à la façon d'un joint d'étanchéité profilé, ayant une lèvre d'étanchéité radiale vers l'intérieur.

10. Compresseur à plateau oscillant fonctionnant à sec suivant la revendication 7,
**caractérisé en ce que** le deuxième élément (17) d'étanchéité est, pour obtenir l'étanchéité vis-à-vis de l'air comprimé, constitué également à la manière d'un joint d'étanchéité profilé, ayant une lèvre d'étanchéité radiale vers l'intérieur.

11. Compresseur à plateau oscillant fonctionnant à sec suivant l'une des revendications précédentes,
**caractérisé en ce que** la tige (4) de piston est en acier et a une rugosité superficielle moyenne de 4 µm au maximum.

12. Compresseur à plateau oscillant fonctionnant à sec suivant l'une des revendications précédentes,
**caractérisé en ce qu'**il est constitué en compresseur à plateau et ayant un plateau (2) oscillant fixé à un arbre (1) d'entraînement et transforme, par un dispositif (3) à palier, le mouvement de rotation d'entraînement en un mouvement à course oscillant de la tige (4) de piston.
